# EUROPÄISCHE PATENTSCHRIFT

(11) **EP 1 284 710 B1**
(45) Veröffentlichungstag und Bekanntmachung des Hinweises auf die Patenterteilung: **22.09.2004**
(21) Anmeldenummer: 01934013.2
(22) Anmeldetag: 25.05.2001
(51) Int. Cl.: A61G 15/00, A61G 13/00

(54) **GEBÄRSTUHL**
BIRTHING CHAIR
SIEGE POUR ACCOUCHEMENT

(30) Priorität: 25.05.2000 DE 10025982
(43) Veröffentlichungstag der Anmeldung: 26.02.2003
(73) Patentinhaber: MAQUET GmbH & Co. KG, 76437 Rastatt (DE)
(72) Erfinder: DORNAUER, Matthias, 75015 Bretten (DE); BRONNER, Rolf, 76275 Ettlingen (DE)
(74) Vertreter: Schaumburg, Thoenes, Thurn, Landskron Patentanwälte
(86) Internationale Anmeldenummer: PCT/EP2001/006007
(87) Internationale Veröffentlichungsnummer: WO 2001/089443

(56) Entgegenhaltungen:
- DE-A- 2 732 238
- FR-A- 396 903
- US-A- 3 318 596
- US-A- 4 541 622
- US-A- 4 821 350
- US-A- 5 522 098

## Beschreibung

Die Erfindung betrifft einen Gebärstuhl gemäß dem Oberbegriff des Anspruchs 1.

Bekannt sind auf dem Markt Gebärstühle, wie z.B. der sogenannte Mayahocker oder der Vitalux-Gebärstuhl. Die Gebärende sitzt hierbei auf einem gepolsterten Sitzrand und das Kind wird nach unten Richtung Fußboden geboren. Es gibt dabei keine Sicherung gegen ein Herunterfallen des Kindes aus ca. 45cm Höhe auf den Fußboden, es sei denn, es wird eine Matte untergelegt.

Ferner sind Entbindungsbetten mit einem herausziehbaren oder herausschwenkbaren Fußteil bekannt, das an der Sitzfläche gelagert ist. Hierauf wird das Kind geboren. Die Gefahr eines Herabfallens des Kindes ist somit ausgeschlossen. Jedoch ist der Zugang für die Hebamme oder den Arzt durch das große Fußteil eingeschränkt. Die verdrehte Haltung der auf dem Fußteil sitzenden Hebamme verursacht für diese oft Rückenprobleme oder führt zu einer schnellen Ermüdung.

Die vorstehend genannten Nachteile werden mindestens teilweise durch einen als Gebärstuhl verwendbaren Operationstisch mit den im Oberbegriff des Anspruchs 1 genannten Merkmalen beseitigt, wie er aus der US-A-3318596 bekannt ist.

Die US-A-5522098 zeigt ein Gebärbett, dessen Liegefläche ein separates Fußteil hat. Dieses ist höhenverstellbar auf einem Schlitten angeordnet, der mit dem abgesenkten Fußteil unter den Rest der Liegefläche geschoben werden kann.

Der Erfindung liegt die Aufgabe zugrunde, eine vollständige Unterbringung der Ablageplatte unter dem Sitzteil des Gebärstuhls auch dann zu ermöglichen, wenn unter dem Sitzteil hierfür nur wenig Platz vorhanden ist.

Diese Aufgabe wird durch die im Anspruch 1 angegebenen Merkmale gelöst.

In ihrer zweiten Stellung oder Gebrauchsstellung dient die Ablageplatte der Hebamme zur Unterstützung der Arme bei der Geburtshilfe und zur Ablage des Neugeborenen nach der Austreibungsphase. Sie kann außerdem als Abstellfläche für eine Sekretschale oder Abwurfschale benutzt werden. Bei Nichtgebrauch kann die Ablageplatte platzsparend unter dem Sitzteil angeordnet werden. Der Zugangsraum für die Hebamme und den Arzt wird durch die Ablageplatte nicht eingeschränkt und die Hebamme und der Arzt können von vorne bequem im Sitzen arbeiten. Durch die Unterteilung der Ablageplatte benötigt diese bei Nichtgebrauch besonders wenig Raum unterhalb der Sitzfläche. Dies ist besonders wichtig bei einem Gebärstuhl der eingangs genannten Art, bei der das Sitzteil auf einer Stützsäule montiert ist und das Sitzteil u.U. an dem Säulenkopf schwenkbar und verstellbar gelagert ist. In diesem Fall steht nur wenig Raum für das Verstauen der Ablageplatte unterhalb der Sitzfläche zur Verfügung.

Bei einer bevorzugten Ausführungsform ist der bewegliche Abschnitt der Ablageplatte an dem stuhlfesten Plattenabschnitt um eine entlang der Trennlinie verlaufende Gelenkachse schwenkbar gelagert und zwischen einer im wesentlichen horizontalen und einer im wesentlichen vertikalen Stellung verschwenkbar. Bei Nichtgebrauch wird der bewegliche Plattenabschnitt einfach heruntergeklappt. Für das Verstauen der Ablageplatte unter der Sitzfläche benötigt man nur einen dem stuhlfesten Plattenabschnitt entsprechenden Raum. Andererseits beansprucht auch der heruntergeklappte Plattenabschnitt nur eine relativ geringe Höhe, so daß die Sitzfläche bei Bedarf weit nach unten verstellt werden kann.

Um ein bequemes Verstellen der Ablageplatte zwischen ihren beiden Stellungen zu ermöglichen, ist die Ablageplatte vorzugsweise an einem Schlitten befestigt, der an einer mit dem Sitzteil fest verbunden Trägeranordnung zwischen einer eingeschobenen und einer ausgezogenen Stellung verschiebbar geführt ist. Damit die Ablageplatte nicht unbeabsichtigt aus der Gebrauchsstellung unter die Sitzfläche gleitet, ist der Schlitten zweckmäßigerweise mindestens in seiner ausgezogenen Stellung mittels einer Arretiervorrichtung arretierbar.

Diese Arretiervorrichtung kann einen Riegel haben, der an dem Schlitten beweglich gelagert und derart vorgespannt ist, daß er in der ausgezogenen Stellung des Schlittens selbsttätig in seiner Sperrstellung fällt, in der er in Eingriff mit der Trägeranordnung tritt. Diese Vorspannung kann durch eine Feder oder aber auch durch die Schwerkraft erfolgen.

Um die Handgriffe bei der Verstellung der Ablageplatte zu vereinfachen, ist für das Entsperren des Riegels zweckmäßigerweise ein Ausrückelement vorgesehen, das an dem Schlitten derart verstellbar gelagert ist, daß es mit einem Betätigungsende in den Schwenkweg des beweglichen Plattenabschnittes ragt. Wird der bewegliche Plattenabschnitt aus seiner horizontalen Lage in seine vertikale Lage verschwenkt, betätigt er automatisch das Ausrückelement, das seinerseits den Riegel entsperrt, so daß ohne einen weiteren Handgriff die Ablageplatte unter die Sitzfläche eingeschoben werden kann.

Um den beweglichen Plattenabschnitt in seiner horizontalen Stellung zu arretieren, ist eine Stützstange vorgesehen, die mit ihrem vorderen Ende an der Unterseite des beweglichen Plattenabschnittes um eine zur Trennlinie parallele Schwenkachse angelenkt und mit ihrem rückwärtigen Ende in einer Stützstangenführung an dem Schlitten geführt ist. Vorzugsweise ist die Stützstange in der horizontalen Stellung des beweglichen Plattenabschnittes an der Stützstangenführung verrastbar, so daß der bewegliche Plattenabschnitt nach dem Hochklappen in der horizontalen Lage verharrt.

Bei einer bevorzugten Ausführungsform ist die Stützstangenführung von einem zur Verschieberichtung des Schlitten parallelen, das rückwärtige Ende der Stützstange aufnehmenden Hohlprofil gebildet, an dessen rückwärtigem Ende der Riegel angeordnet ist und in dem eine das Ausrückelement bildende Schiene gelagert ist, die mit ihrem rückwärtigen Ende den Riegel steuert und an ihrem vorderen Ende von dem beweglichen Plattenabschnitt beaufschlagbar ist. Diese Lösung bietet die Möglichkeit, daß die Schiene mit dem in das Hohlprofil eingreifenden Ende der Stützstange derart koppelbar ist, daß die Stützstange beim Verschwenken des beweglichen Plattenabschnittes das Ausrückelement in eine Freigabestellung bewegt, in der der Riegel in seine Sperrstellung treten kann.

Somit wird durch das Hochschwenken des beweglichen Plattenabschnittes in seine horizontale Lage nicht nur die Stützstange arretiert, sondern auch der Schlitten gegen ein Einschieben gesperrt.

Weitere Merkmale und Vorteile der Erfindung ergeben sich aus den weiten Unteransprüchen und der folgenden Beschreibung, welche in Verbindung mit den beigefügten Zeichnungen die Erfindung anhand eines Ausführungsbeispieles erläutert. Es zeigen:
- Fig. 1: eine teilweise schematische Seitenansicht eines erfindungsgemäßen Gebärstuhls mit der Ablageplatte in verschiedenen Stellungen,
- Fig.2: eine vergrößerte, teilweise geschnittene Teilseitenansicht der Ablageplatte und ihrer Schiebeführung,
- Fig. 3: einen Schnitt entlang Linie III-III in Figur 2,
- Fig. 4: einen Schnitt entlang Linie IV-IV in Figur 2 und
- Fig. 5: den in Figur 2 mit V bezeichneten Ausschnitt in vergrößerter Darstellung mit dem Riegel in seiner ausgerückten Stellung.

Der in Figur 1 schematisch dargestellte Gebärstuhl umfaßt eine allgemein mit 10 bezeichnete Stützsäule, die auf einem Fußteil 12 ruht und an deren Säulenkopf 14 ein allgemein mit 16 bezeichnetes Sitzteil und eine Querachse 18 schwenkbar gelagert ist. Das Sitzteil 16 kann mit Hilfe eines nur schematisch angedeuteten Stellantriebes 20 um die Querachse 18 verschwenkt werden. Die Säule 10 enthält eine nicht dargestellte Hubeinrichtung, mit der das Sitzteil 16 in der Höhe verstellt werden kann. Das Sitzteil 16 umfaßt eine Sitzfläche 22, die mit einer Rückenlehne 24 verbunden ist und von der sich seitlich nach vorne Träger 26 erstrecken, welche Fußstützen 28 tragen und mit Griffbügeln 30 verbunden sind. Die aus den Griffbügeln 30, den Trägem 26 und den Fußstützen 28 bestehenden Einheiten können auch jeweils um eine vertikale Achse an der Sitzfläche 22 angelenkt sein, so daß sie nach der Seite weggeschwenkt werden können.

Unterhalb der Sitzfläche 22 befindet sich eine allgemein mit 32 bezeichnete Ablageplatte, die beispielsweise eine Kreisform haben kann und aus zwei Abschnitten 34 und 36 besteht, die entlang einer parallel zur Vorderkante der Sitzfläche 22 verlaufenden Trennlinie gelenkig miteinander verbunden sind. Das Gelenk kann durch ein starres Scharnier oder auch ein Folienscharnier gebildet sein, so daß der Plattenabschnitt 36 gegenüber dem Plattenabschnitt 34 um eine Gelenkachse 38 zwischen der in Figur 1 durch ausgezogene Linien wiedergegebenen horizontalen Stellung und einer durch gestrichelte Linien wiedergegebenen vertikalen Stellung verschwenkt werden kann.

Der Plattenabschnitt 34 ist an einem allgemein mit 40 bezeichneten Schlitten befestigt, der auf einer Trägeranordnung 42 in Richtung des Doppelpfeiles A verschiebbar gelagert ist, so daß die Ablageplatte 32 zwischen der in Figur 1 dargestellten ausgezogenen Stellung und einer Stellung verschiebbar ist, in der der Plattenabschnitt 34 vollständig unter die Sitzfläche 22 eingeschoben ist, wie dies in Figur 1 ebenfalls durch gestrichelte Linien angedeutet ist. Wenn in dieser Stellung der bewegliche Plattenabschnitt 36 ebenfalls senkrecht nach unten hängt, verschwindet - in einer Vertikalprojektion betrachtet - die gesamte Ablageplatte 32 unterhalb der Sitzfläche 22.

Die Trägeranordnung 42 ist über Haltebügel 44 und Flansche 46 an der Unterseite der Sitzfläche 22 befestigt.

Die Einzelheiten der soweit beschriebenen Plattenanordnung werden nun anhand der Figuren 2 bis 5 näher erläutert. Der Schlitten 40 hat ein im Querschnitt im wesentlichen quadratisches Kastenprofil 48, auf dessen Oberseite ein Trägerblech 50 befestigt ist, das zur Auflage und zur Befestigung des Plattenabschnitts 34 der Ablageplatte 32 dient. Die Befestigung des Plattenabschnittes 34 erfolgt dabei mit Hilfe zweier Schrauben 52 (Figur 2), die jeweils mit einem Handgriff 54 versehen sind, so daß sie leicht von Hand betätigt werden können.

Das Hohlprofil 48 des Schlittens 40 ist über Kugelschienen 56 zwischen zwei Kastenträgern 58 der Trägeranordnung 42 verschiebbar geführt. Das Trägerblech 50 greift mit Seitenwänden 60 über die Kastenträger 58, so daß die von den Kastenträgern 58 und den Kugelschienen 56 gebildete Schlittenführung vollständig abgedeckt ist. Das vordere Ende des Schlittens 40 ist durch eine Frontwand 62 geschlossen, die ebenfalls von einem umgebogenen Abschnitt des Trägerblechs 50 gebildet wird.

Im rückwärtigen Abschnitt des Hohlprofils 48 liegt auf dem Boden desselben eine flache Stange 66,die an ihrem rückwärtigen Ende einen Riegel 68 trägt und mit ihrem vorderen Ende über eine Schraube 70 so an dem Hohlprofilboden festgelegt ist, daß sie zwar nicht in Längsrichtung des Hohlprofils 48 verschoben, von dessen Boden aber abgehoben werden kann. Damit kann der Riegel 68 zwischen seiner in den Figuren 2 und 4 dargestellten Sperrstellung, in der er bei ausgezogenem Schlitten 40 vor mit den Kastenträgem 58 verbundene Querbleche 72 fällt, und einer Freigabestellung verstellt werden, die in Figur 5 dargestellt ist und in der der Riegel 68 in Richtung des Pfeiles B so angehoben wird, daß beim Einschieben des Schlittens 40 der Riegel 68 über die Querbleche 72 hinweg gleitet.

Zum Anheben des Riegels 68 aus der in den Figuren 2 und 4 dargestellten Sperrstellung in die in Figur 5 dargestellte Freigabestellung dient eine Schiene 74, die von einem auf dem Kopf stehenden U-Profil gebildet ist und sich nahezu über die gesamte Länge des Hohlprofils 48 in diesem erstreckt, wie dies die Figuren 2 bis 5 zeigen. Die U-Profilschiene 74 kann parallel zur Schieberichtung des Schlittens innerhalb des Hohlprofiles 48 um eine begrenzte Strecke verschoben werden. An dem dem Riegel 68 zugewandten rückwärtigen Ende der U-Profilschiene 74 sind dessen Seitenschenkel 76 mit einer Rampe 78 versehen, mit der die U-Profilschiene 74 unter den Riegel 68 gleiten und diesen durch die Rampenwirkung anheben kann, wie dies in Figur 5 durch gestrichelte Linien dargestellt ist.

Um die hierzu erforderliche Verschiebung der U-Profilschiene 74 zu erreichen, ist diese an ihrem dem Riegel 68 fernen vorderen Ende mit zwei Bolzen 80 versehen (siehe Figuren 2 und 3), die an der jeweiligen Außenseite der U-Schenkel 76 angeschweißt sind und durch Löcher in der Frontwand 62 des Trägerbleches 50 parallel zur Längsrichtung des Hohlprofiles 48 aus diesem herausragen. Die Länge der Bolzen 80 ist so gewählt, daß sie beim Herunterklappen des Plattenabschnittes 36 aus seiner horizontalen in seine vertikale Lage in das Hohlprofil 48 hineingeschoben werden und dabei die U-Profilschiene 74 aus der in der Figur 2 dargestellten Stellung in die in der Figur 5 dargestellte Stellung nach rechts verschieben, wodurch der Riegel 68 angehoben wird. Dadurch wird beim Abklappen des beweglichen Plattenabschnittes 36 automatisch der Riegel 68 angehoben, so daß dann in einer Folgebewegung ohne weitere Handgriffe sofort der Schlitten 40 unter die Sitzfläche 22 eingeschoben werden kann.

Um den beweglichen Plattenabschnitt 36 in seiner horizontalen Lage zuhalten, ist eine allgemein mit 82 bezeichnete Stützstange vorgesehen, die an ihrem zu einer Betätigungsplatte 84 verbreiterten vorderen Ende um eine Achse 86 schwenkbar an der Unterseite des beweglichen Plattenabschnittes 36 angelenkt ist (siehe Figur 1). An ihrem rückwärtigen Ende greift die Führungsstange 82 durch einen Längsspalt 88 im Boden des Hohlprofiles 48 in dieses ein und ist mit seitlich abstehenden Führungsrollen 90 auf der Bodeninnenseite beiderseits des Spaltes 88 verschiebbar geführt. An der Betätigungsplatte 84 der Führungsstange 82 ist ferner ein Handgriff 92 vorgesehen.

Nahe dem vorderen Ende des Hohlprofils sind beiderseits des Spaltes 88 an der Innenseite des Profilbodens zwei zum vorderen Ende hin ansteigende Rampen 94 vorgesehen, über welche die Führungsrollen 90 an der Stützstange 82 laufen können. Zwischen der Rampe 94 und der Frontwand 62 ist jeweils eine Aussparung 96 vorgesehen, die groß genug ist, um eine der Führungsrollen 90 aufnehmen zu können.

Um den beweglichen Plattenabschnitt 36 aus der vertikalen in die horizontale Lage zu verstellen und die Ablageplatte 32 insgesamt unter der Sitzfläche 22 in die Gebrauchsstellung herauszuziehen, erfaßt die Bedienungsperson den Handgriff 92 und verschwenkt den Plattenabschnitt 36 in Figur 1 im Uhrzeigersinn nach oben. Dabei wird das rückwärtige Ende der Führungsstange 82 mit den Rollen 90 nach vorne gezogen. Die Rollen 90 laufen über die Rampen 94 und fallen in die Aussparungen 96 zwischen der Frontwand 62 und den Rampen 94. In dieser Stellung ist die Stützstange 82 verrastet, so daß der bewegliche Plattenabschnitt 36 nicht mehr aus der horizontalen Lage in die vertikale Lage fallen kann. Gleichzeitig nehmen die Rollen 90 bei diesem Vorgang über an den Seitenstegen 76 der U-Profilschiene 74 ausgebildete Mitnehmer 98 die U-Profilschiene 74 mit, bis sie die in der Figur 2 dargestellte Stellung einnimmt, in welcher sie außer Eingriff mit dem Riegel 68 ist. Wird nun die Ablageplatte 32 zusammen mit dem Schlitten 40 herausgezogen, kann der Riegel 68 nach unten fallen, sowie er die Querbleche 72 an den Kastenträgern 58 passiert hat. Damit ist der Schlitten 40 auch gegen ein unbeabsichtigtes Einschieben arretiert.

Um den beweglichen Plattenabschnitt 36 aus der arretierten horizontalen Stellung in die vertikale Stellung abklappen und den Schlitten 40 unter die Sitzfläche 22 einschieben zu können, drückt die Bedienungsperson die Stützstange 82 an der Betätigungsplatte 84 nach oben, so daß das rückwärtige Ende der Führungsstange 82 mit den Führungsrollen 90 aus den Aussparungen 96 in die in Figur 2 gestrichelt dargestellte Stellung ausgehoben wird. Damit ist die Arretierung aufgehoben und der Plattenabschnitt 36 kann in die Vertikale verschwenkt werden. Bei Erreichen der vertikalen Stellung drückt der Plattenabschnitt 36, wie dies bereits oben beschrieben wurde, über die Bolzen 80 die U-Profilschiene 74 nach rechts, so daß diese gemäß Figur 5 den Riegel 68 aus seiner Sperrstellung aushebt. Damit kann nun der Schlitten 40 unter die Sitzfläche 22 eingeschoben werden.

## Patentansprüche

1. Gebärstuhl, umfassend eine Stützsäule (10) und ein darauf angeordnetes Sitzteil (16) mit einer Sitzfläche (22), einer Rückenlehne (24) und seitlich der Sitzfläche (22) von dieser nach vorne gerichteten Fußstützen (28), wobei eine im wesentlichen horizontale Ablageplatte (32), die an dem Gebärstuhl zwischen einer ersten Stellung, in der sie im wesentlichen vollständig unterhalb der Sitzfläche (22) liegt, und einer zweiten Stellung verstellbar angeordnet ist, in der sie - in einer Vertikalprojektion betrachtet - zwischen den Fußstützen (28) vor der Sitzfläche (22) liegt, **dadurch gekennzeichnet, daß** die Ablageplatte (32) entlang einer im wesentlichen parallel zu dem vorderen Rand der Sitzfläche (22) verlaufenden Trennlinie in mindestens zwei Plattenabschnitte (34, 36) unterteilt ist, von denen einer (34) mit dem Gebärstuhl verbunden ist, während der andere (36) an dem stuhlfesten Plattenabschnitt (34) derart beweglich gelagert ist, daß er in eine vertikale Stellung gegenüber dem stuhlfesten horizontalen Plattenabschnitt (34) oder eine in den Grundriß des stuhlfesten Plattenabschnittes (34) fallende Stellung verstellbar ist.

2. Gebärstuhl nach Anspruch 1, **dadurch gekennzeichnet, daß** der bewegliche Plattenabschnitt (36) an dem stuhlfesten Plattenabschnitt (34) um eine entlang der Trennlinie verlaufende Gelenkachse (38) schwenkbar gelagert und zwischen einer im wesentlichen horizontalen und einer im wesentlichen vertikalen Stellung verschwenkbar ist.

3. Gebärstuhl nach Anspruch 1 oder 2, **dadurch gekennzeichnet, daß** die Ablageplatte (32) an einem Schlitten (40) befestigt ist, der an einer mit dem Sitzteil (16) fest verbundenen Trägeranordnung (42) zwischen einer eingeschobenen und einer ausgezogenen Stellung verschiebbar geführt ist.

4. Gebärstuhl nach Anspruch 3, **dadurch gekennzeichnet, daß** der Schlitten (40) mindestens in seiner ausgezogenen Stellung mittels einer Arretiervorrichtung (68) arretierbar ist.

5. Gebärstuhl nach Anspruch 4, **dadurch gekennzeichnet, daß** die Arretiervorrichtung einen Riegel (68) hat, der an dem Schlitten (40) beweglich gelagert und derart vorgespannt ist, daß er in der ausgezogenen Stellung des Schlittens (40) selbsttätig in seine Sperrstellung fällt, in der er in Eingriff mit der Trägeranordnung (42) tritt.

6. Gebärstuhl nach den Ansprüchen 2 und 5, **dadurch gekennzeichnet, daß** der Riegel (68) aus seiner Sperrstellung durch ein Ausrückelement (74) auslenkbar ist, das an dem Schlitten (40) derart verstellbar gelagert ist, daß es mit einem Betätigungsende (80) in den Schwenkweg des beweglichen Plattenabschnittes (36) ragt.

7. Gebärstuhl nach einem der Ansprüche 1 bis 6, **dadurch gekennzeichnet, daß** der bewegliche Plattenabschnitt (36) in seiner horizontalen Stellung durch eine Stützstange (82) arretierbar ist, die mit ihrem vorderen Ende an der Unterseite des beweglichen Plattenabschnittes (36) um eine zur Trennlinie parallele Schwenkachse (86) schwenkbar angelenkt und mit ihrem rückwärtigen Ende (90) in einer Stützstangenführung (48) an dem Schlitten (40) geführt ist.

8. Gebärstuhl nach Anspruch 7, **dadurch gekennzeichnet, daß** die Stützstange (82) in der horizontalen Stellung des beweglichen Plattenabschnittes (36) an der Stützstangenführung (48) verrastbar ist.

9. Gebärstuhl nach Anspruch 7 oder 8, **dadurch gekennzeichnet, daß** die Stützstangenführung von einem zur Verschieberichtung des Schlittens (40) parallelen, das rückwärtige Ende der Stützstange (82) aufnehmenden Hohlprofil (48) gebildet ist, an dessen rückwärtigem Ende der Riegel (68) angeordnet ist und in dem eine das Ausrückelement (74) bildende Schiene gelagert ist, die mit ihrem rückwärtigen Ende den Riegel (68) steuert und an ihrem vorderen Ende von dem beweglichen Plattenabschnitt (36) beaufschlagbar ist.

10. Gebärstuhl nach Anspruch 9, **dadurch gekennzeichnet, daß** die Schiene mit dem in das Hohlprofil (48) eingreifenden Ende der Stützstange (48) eingreifenden Ende der Stützstange (82) derart koppelbar ist, daß die Stützstange (82) beim Verschwenken des beweglichen Plattenabschnittes (36) das Ausrückelement (74) in eine Freigabestellung bewegt, in der der Riegel in seine Sperrstellung treten kann.

11. Gebärstuhl nach einem der Ansprüche 1 bis 10, **dadurch gekennzeichnet, daß** die Stützsäule (10) mittels eines Antriebsmotors höhenverstellbar ist.

12. Gebärstuhl nach einem der Ansprüche 1 bis 11, **dadurch gekennzeichnet, daß** das Sitzteil (16) an der Stützsäule (10) um eine zum vorderen Rand der Sitzfläche (22) parallele Querachse (18) kippbar ist.

## Claims

1. A birthing chair, comprising a pedestal (10) and arranged thereon a seat part (16) with a seat base (22), a backrest (24), and laterally of the seat base (22) forwardly directed foot supports (28), within an essentially horizontal delivery platform (32) adjustably arranged in the birthing chair for movement between a first position, at which it lies essentially entirely beneath the seat base (22), and a second position in which it - when viewed from the top - lies between the foot supports (28) in front of the seat base (22), **characterized in that** the delivery platform (32) is divided into at least two platform sections (34, 36) along a separation line running essentially parallel to the forward edge of the seat base (22), one of which sections (34) being connected with the birthing chair while the other section (36) is so moveably supported on the chair attached platform section (34) that it is adjustable relative to the chair attached platform section (34) to a vertical position or to a position in which the other section (36) lies within the vertical projection of the chair attached platform section (34) onto a horizontal plane.

2. A birthing chair according to claim 1, **characterized in that** the moveable platform section (36) is pivotally connected to the chair attached platform section (34) for movement about a pivot axis (38) running along the separation line and is pivotal between an essentially horizontal position and an essentially vertical position.

3. A birthing chair according to claim 1 or claim 2, **characterized in that** the delivery platform (32) is fastened to a slide (40), which slide is guided by a carrier arrangement (42) fixed to the seat part (16) for sliding movement between a pushed-in position and a pulled-out position.

4. A birthing chair according to claim 3, further **characterized in that** the slide (40) at least in its pulled-out position is arrestable by means of an arresting mechanism (68).

5. A birthing chair according to claim 4, **characterized in that** the arresting mechanism has a locking member (68) which is moveably supported on the slide (40) and is so biased that in the pulled-out position of the slide (40) it automatically falls into its locking position in which it comes into engagement with the carrier arrangement (42).

6. A birthing chair according to claims 2 and 5, **characterized in that** the locking member (68) is displaceable out of its locking position by a displacing element (74) which is so moveably supported on the slide (40) that it with an actuating end (80) extends into the path of the pivoting motion of the moveable platform section (36).

7. A birthing chair according to any one of claims 1 to 6, **characterized in that** the moveable platform section (36) is arrestable in its horizontal position by a support bar (82) which with its forward end is pivotally connected to the underside of the moveable platform section (36) for movement about a pivot axis (86) parallel to the separation line and with its rearward end (90) is guided in a support bar guide (48) on the slide (40).

8. A birthing chair according to claim 7, **characterized in that** in the horizontal position of the moveable platform section (36) the support bar (82) is engageable with the support bar guide (48) by means of a catching device.

9. A birthing chair according to claim 7 or 8, **characterized in that** the support bar guide is formed of a hollow profile piece (48) which extends parallel to the sliding direction of the slide (40) and receives the rearward end of the support bar (82), on the rearward end of which hollow profile piece (48) the locking member (68) is arranged and in which a rail forming the displacing element (74) is supported which with its rearward end controls the locking member (68) and at its forward end is engageable with the moveable platform section (36).

10. A birthing chair according claim 9, **characterized in that** the rail is coupable with the end of the support bar (82) engaging with the hollow profile piece (48) such that upon pivoting the moveable platform section (36) the support bar (82) moves the displacing element (74) in an unlocking position, in which the locking member (68) can move into its locking position.

11. A birthing chair according to any one of claim 1 to claim 10, **characterized in that** the support column (10) is adjustable in height by means of a drive motor.

12. A birthing chair according to any one of claim 1 to claim 10, **characterized in that** the seat part (16) at the pedestal (10) is tipable about a transverse axis (18) parallel to the forward edge of the seat base (22).

## Revendications

1. Chaise d'accouchement comportant une colonne de support (10) et une partie d'assise placée sur ladite colonne de support et présentant une surface d'assise (22), un dossier (24) et des repose-pieds (28) disposés sur les côtés de la surface d'assise (22) et s'étendant en avant de celle-ci, une plaque réceptrice (32) sensiblement horizontale qui est agencée au niveau de la chaise d'accouchement, en étant réglable entre une première position dans laquelle elle se trouve sensiblement entièrement au-dessous de la surface d'assise (22), et une deuxième position dans laquelle elle se trouve, en projection verticale, en avant de la surface d'assise (22) entre les repose-pieds (28), **caractérisée en ce que** la plaque réceptrice (32) est séparée, le long d'une ligne de séparation s'étendant sensiblement parallèlement au bord avant de la surface d'assise (22), en au moins deux portions de plaque (34, 36), dont une (34) est reliée à la chaise de travail, tandis que l'autre (36) est montée mobile sur la portion de plaque (34) qui est fixe par rapport à la chaise de façon à être réglable dans une position verticale par rapport à la portion de plaque horizontale (34) qui est fixe par rapport à la chaise, ou bien dans une position coïncidant avec la projection horizontale de la portion de plaque (34) qui est fixe par rapport à la chaise.

2. Chaise d'accouchement selon la revendication 1, **caractérisé en ce que** la portion de plaque mobile (36) est montée sur la portion de plaque (34) qui est fixe par rapport à la chaise, de façon à pouvoir pivoter autour d'un axe d'articulation (38) s'étendant le long de la ligne de séparation, et est apte à basculer entre une position sensiblement horizontale et une position sensiblement verticale.

3. Chaise d'accouchement selon la revendication 1 ou 2, **caractérisée en ce que** la plaque réceptrice (32) est fixée à un chariot (40) qui est guidé sur un dispositif porteur (42), relié fixe à la partie d'assise (16), de façon à pouvoir se déplacer entre une position escamotée et une position déployée.

4. Chaise d'accouchement selon la revendication 3, **caractérisé en ce que** le chariot (40) peut être bloqué, au moins dans sa position déployée, au moyen d'un dispositif de blocage (68).

5. Chaise d'accouchement selon la revendication 4, **caractérisé en ce que** le dispositif de blocage comporte un verrou (68) qui est monté sur le chariot (40), et qui est précontraint de façon à venir automatiquement dans sa position de blocage, position dans laquelle il est en engagement avec le dispositif porteur (42), lorsque le chariot est dans la position déployée.

6. Chaise d'accouchement selon les revendications 2 et 5, **caractérisée en ce que** le verrou (68) est sorti de sa position de blocage au moyen d'un élément de sortie (74) qui est monté de façon réglable sur le chariot (40), de façon à faire saillie par une extrémité de commande (80) dans le trajet de pivotement de la portion de plaque mobile (36).

7. Chaise d'accouchement selon l'une des revendications 1 à 6, **caractérisé en ce que** la portion de plaque mobile (36) peut être bloquée dans sa position horizontale au moyen d'une barre de support (82) dont l'extrémité avant est articulée du côté inférieur de la portion de plaque mobile (36), de façon à ce que ladite barre de support puisse pivoter autour d'un axe de pivotement (86) parallèle à la ligne de séparation, et dont l'extrémité arrière (90) est guidée dans un guide de barre de support (48) agencé sur le chariot (40).

8. Chaise d'accouchement selon la revendication 7, **caractérisée en ce que** la barre de support (82) peut être encliquetée, dans la position horizontale de la portion de plaque mobile (36), sur le guide de barre de support (48).

9. Chaise d'accouchement selon la revendication 7 ou 8, **caractérisée en ce que** le guide de barre de support est formé par un profilé creux (48) qui est parallèle à la direction de déplacement du chariot (40), qui reçoit l'extrémité arrière de la barre de support (82), à l'extrémité arrière duquel se trouve le verrou (68), et dans lequel est montée une glissière qui forme l'élément de sortie (74), dont l'extrémité arrière commande le verrou (68) et dont l'extrémité avant peut être sollicité par la portion de plaque mobile (36).

10. Chaise d'accouchement selon la revendication 9, **caractérisée en ce que** la glissière peut être couplée à l'extrémité de la barre de support (82) qui s'engage dans le profilé creux (48) de telle sorte que, lors du pivotement de la portion de plaque mobile (36), la barre de support (82) déplace l'élément de sortie (74) pour l'amener dans une position de libération dans laquelle le verrou peut venir dans sa position de blocage.

11. Chaise d'accouchement selon l'une des revendications 1 à 10, **caractérisée en ce que** la colonne de support (10) est réglable en hauteur au moyen d'un moteur d'entraînement.

12. Chaise d'accouchement selon l'une des revendications 1 à 11, **caractérisée en ce que** la partie d'assise (16) sur la colonne de support (10) est apte à basculer autour d'un axe transversal (18) parallèle au bord avant de la surface d'assise (22).
